# EUROPÄISCHE PATENTSCHRIFT

(11) **EP 0 172 265 B1**
(45) Veröffentlichungstag und Bekanntmachung des Hinweises auf die Patenterteilung: **03.05.1989**
(21) Anmeldenummer: 84109928.6
(22) Anmeldetag: 21.08.1984
(51) Int. Cl.: A62B 7/08, A62B 9/00

(54) **Atemschutzgerät als Sauerstoffselbstretter**
Breathing apparatus as oxygen self rescue device
Appareil respiratoire, en particulier dispositif de sauvetage personnel à oxygène

(30) Priorität: 20.07.1984 DE 3426758
(43) Veröffentlichungstag der Anmeldung: 26.02.1986
(73) Patentinhaber: AUERGESELLSCHAFT GMBH, D-12059 Berlin (DE)
(72) Erfinder: Mascher, Werner, Dr., D-1000 Berlin 41 (DE); Haertle, Klaus, D-1000 Berlin 42 (DE); Timm, Ulrich, D-1000 Berlin 62 (DE); Woicke, Bernd, D-1000 Berlin 65 (DE)

(56) Entgegenhaltungen:
- DE-A- 2 504 881
- DE-C- 664 464
- FR-A- 2 364 667
- FR-E- 42 618
- GB-A- 2 095 120
- US-A- 2 492 272
- US-A- 4 164 218

## Beschreibung

Die Erfindung betrifft ein Atemschutzgerät als Fluchtgerät mit Pendelatmung nach dem Oberbegriff des Patentanspruchs 1.

Atemschutzgeräte der eingangs genannten Art sind in luftdicht verschliessbaren Bereitschaftsbehältern untergebracht, die beispielsweise im Grubenbetrieb verwendet, vom Bergmann ständig mitgeführt und am Körper getragen werden. Zum Gebrauch wird das Gerät aus dem Bereitschaftsbehälter herausgenommen.

Es liegt auf der Hand, dass ein derartiges Atemschutzgerät für ein ständiges Mitführen hinsichtlich Gewicht und Abmessungen leicht und klein sein muss.

Bei einem bekannten Atemschutzgerät der gattungsgemässen Art ist der Atembeutel oberhalb der Chemikalpatrone angeordnet, wobei die Chemikalpatrone im Gehäuseunterteil und der Atembeutel mit dem Atemschlauch und Mundstück im Gehäusedeckel untergebracht sind (SU-A-248 504). Dadurch ist ein verhältnismässig hochbauender Gehäusedeckel erforderlich, der damit die Gesamtgrösse des Bereitschaftsbehälters wesentlich mitbestimmt, so dass das Atemschutzgerät mit dem Bereitschaftsbehälter mittels eines Schultergurtes am Körper getragen werden muss. Bei den extrem rauhen Bedingungen im Grubenbetrieb ist diese Gerättrageweise für den das Gerät ständig mitführenden Bergmann beschwerlich.

Schliesslich ist ein Atemschutzgerät bekannt, bei dem ein schlauchförmig ausgebildeter Atembeutel über die Chemikalpatronen-Mantelfläche gezogen und an dieser mittels zweier metallstreifenförmiger Schellen befestigt ist (US-A-2 492 272). Das zum Ansammeln von atembarer Luft wirksam zur Verfügung stehende Volumen des Atembeutels erstreckt sich bei dieser Ausführung als langgestreckte Beutelform unterhalb der Chemikalpatrone.

Der Erfindung liegt daher die Aufgabe zugrunde, eine besonders raumsparende und kompakte Gestaltung für einen Sauerstoffselbstretter als Fluchtgerät zu schaffen und so platzsparend auszubilden, dass das Gerät in einem am Gürtel des Gerätträgers zu tragenden Bereitschaftsbehälter untergebracht werden kann.

Diese Aufgabe wird gemäss der Erfindung bei einem Atemschutzgerät der eingangs genannten Art durch die kennzeichnenden Merkmale des Anspruchs 1 gelöst.

Die mit der Erfindung erzielten Vorteile bestehen insbesondere darin, dass die Baugrösse des Atemschutzgerätes verringert wird, und darüber hinaus durch die vollständige und doppelte Umhüllung der Chemikalpatrone, nämlich durch die Fassung und durch den Atembeutel, die Oberflächentemperatur des Atemschutzgerätes vorteilhaft verringert wird.

Die Erfindung hat in überraschender Weise gezeigt, dass es möglich ist, die Chemikalpatrone im Innern des Atembeutels anzuordnen, obwohl zu erwarten war, dass die von der Chemikalpatrone im Betrieb abgegebene Wärme für den Atembeutel und für die im Atembeutel befindliche Einatemluft eine unerträgliche Belastung darstellt. Es war davon auszugehen, dass, wie bisher, wegen der bekannten Wärmebelastung für den Atembeutel, dieser von der Chemikalpatrone als Wärmequelle unbedingt getrennt anzuordnen ist.

Weitere vorteilhafte Ausgestaltungen der Erfindung ergeben sich aus den Unteransprüchen.

Ausführungsbeispiele der Erfindung sind in der Zeichnung dargestellt und werden im folgenden näher beschrieben. Die Figur zeigt eine schematische Darstellung des erfindungsgemässen Atemschutzgerätes mit Pendelatmung.

In der Figur ist ein erfindungsgemässes Atemschutzgerät mit Pendelatmung dargestellt. Das Atemschutzgerät besteht aus einer sauerstoffentwickelnden Chemikalpatrone 1, die eine Mantelfläche A aufweist, und die von einer wärmeisolierenden Fassung 2 in Form eines nach unten offenen Topfes umgeben ist, einem Atembeutel 3, der die Chemikalpatrone mit Fassung vollständig umhüllt, einem Faltenbalg 4, der vom Atembeutel 3 umgeben ist, einem Wärmeaustauscher 5, der am Faltenbalg 4 mittels einer Verschellung 19 angeschlossen und an der oberen Stirnseite 3a des Atembeutels 3 ebenfalls mit einer Verschellung 20 festgelegt ist, und einem Atemschlauch 6 mit Mundstück 7, der am Wärmeaustauscher 5 mittels einer Verschellung 21 angeschlossen ist.

Die Fassung 2 weist oben einen Rohrstutzen 8 auf, der mit dem Faltenbalg 4 fest verbunden ist, und zwar mittels einer Verschellung 9. In den Rohrstutzen 8 ragt ein Rohrstutzen 10, der mit der Chemikalpatrone 1 an der Eintrittsöffnung 1 an der Patrone verbunden ist. Der Rohrstutzen 10 ist über eine Dichtung 11 gegenüber dem Rohrstutzen 8 abgedichtet.

Der Atembeutel 3 weist an der unteren Stirnseite 3b eine der äusseren Kontur der Fassung 2 entsprechende Öffnung 3c auf, in die die Fassung 2 eingesetzt und mit der unten offenen Seite festgelegt ist. Die Festlegung der Fassung 2 erfolgt an einem Flanschteil 12, mittels einer Verschellung 13. Ein Verschlussdeckel 14 dient als Abschluss der Unterseite der Fassung 2 und der Atembeutel-Öffnung 3c, wenn die Chemikalpatrone 1 in die Fassung 2 eingesetzt ist. Der Verschlussdeckel 14 wird mittels einer Verschellung 15 am Flanschteil 12 des Atembeutels 3 festgelegt. Der Verschlussdeckel 14 ist aussen mit einer wärmeisolierenden Abdeckung 16 versehen.

Zwischen der Wand der Fassung 2 und der Chemikalpatrone 1 sowie zwischen der Austrittsöffnung 1b der Patrone 1 und dem Verschlussdeckel 14 werden Zwischenräume gebildet, die untereinander verbunden sind. Die Fassung 2 ist am Umfang mit einer Anzahl Schlitzausführungen 2a versehen, die in den Atembeutel 3 münden. Die Durchströmung der Chemikalpatrone 1 wird durch die Pfeile angegeben.

## Patentansprüche

1. Atemschutzgerät als Fluchtgerät mit Pendelatmung, bestehend aus einer sauerstoffentwikkelnden Chemikalpatrone (1), einem an die Chemikalpatrone angeschlossenen Atembeutel (3), wobei die Chemikalpatrone mit ihrer Eintrittsöffnung an der oberen Stirnseite des Atembeutels festgelegt ist, und aus einem Atemschlauch (6) mit Mundstück (7), dadurch gekennzeichnet, dass
a) die Chemikalpatrone (1) im Innern des Atembeutels (3) angeordnet und derart von diesem vollständig umhüllt ist, dass die Chemikalpatronen-Mantelfläche (A) im Betriebsfall des Geräts allseitig von einem freien Raum im Atembeutel umgeben ist, und
b) die Chemikalpatrone von einer wärmeisolierenden Fassung (2) in Form eines nach unten offenen Topfes umgeben ist, die an der unteren Stirnseite (3b) des Atembeutels (3) angeordnet ist, und in diesen hineinragt.

2. Atemschutzgerät nach Anspruch 1, dadurch gekennzeichnet, dass der Atembeutel (3) an der unteren Stirnseite (3b) eine der äusseren Kontur der Fassung (2) entsprechende Öffnung (3c) aufweist, durch die die Fassung (2) in den Atembeutel (3) eingesetzt und mit der unten offenen Seite an einem die Öffnung (3c) einfassenden Flanschteil (12) mittels einer Verschellung (13) festgelegt ist.

3. Atemschutzgerät nach Anspruch 1, dadurch gekennzeichnet, dass die Fassung (2) oben einen Rohrstutzen (8) aufweist, an dem ein Faltenbalg (4) festgelegt ist, und dass in den Rohrstutzen (8) ein mit der Chemikalpatrone (1) verbundener Rohrstutzen (10) einsteckbar ist, der über eine Dichtung (11) gegenüber dem Rohrstutzen (8) abgedichtet ist.

4. Atemschutzgerät nach Anspruch 1, 2 und 3, dadurch gekennzeichnet, dass die unten offene Seite der Fassung (2) und die Austrittsöffnung (1 b) der Chemikalpatrone (1) von einem Verschlussdeckel (14) abgedeckt wird, der am Flanschteil (12) des Atembeutels (3) festgelegt ist.

5. Atemschutzgerät nach Anspruch 4, dadurch gekennzeichnet, dass der Verschlussdeckel (14) an der Aussenseite mit einer wärmeisolierenden Abdeckung (16) versehen ist.

6. Atemschutzgerät nach Anspruch 1 bis 4, dadurch gekennzeichnet, dass zwischen der Wand der Fassung (2) und der Chemikalpatrone (1) sowie zwischen der Chemikalpatronen-Unterseite (1 b) und dem Verschlussdeckel (14) untereinander in Verbindung stehende Zwischenräume gebildet werden.

7. Atemschutzgerät nach den Ansprüchen 1 bis 5, dadurch gekennzeichnet, dass die Fassung (2) am Umfang verteilt, eine Anzahl Schlitzausführungen (2a) aufweist, die in den Atembeutel (3) münden.

## Revendications

1. Appareil de protection respiratoire servant d'appareil de sauvetage, avec respiration alternée, se composant d'une cartouche chimique (1 ) produisant de l'oxygène, d'une vessie respiratoire (3) reliée à la cartouche chimique, qui est fixée par son ouverture d'entrée sur le côté frontal supérieur de la vessie respiratoire, ainsi que d'un flexible respiratoire (6) pourvu d'une pièce d'embouchure (7), caractérisé en ce que:
a) la cartouche chimique (1 ) est disposée à l'intérieur de la vessie respiratoire (3) et elle est enveloppée complètement par celle-ci de telle sorte que la surface périphérique (A) de la cartouche chimique soit entourée, lorsque l'appareil est en service, de tous côté par un volume libre dans la vessie respiratoire, et
b) la cartouche chimique est entourée par une monture d'isolation thermique (2) se présentant sous la forme d'un pot ouvert vers le bas, qui est disposé sur le côté frontal inférieur (3b) de la vessie respiratoire (3) et qui pénètre dans celle-ci.

2. Appareil de protection respiration selon la revendication 1, caractérisé en ce que la vessie respiratoire (3) comporte, sur le côté frontal inférieur (3b), une ouverture (3c) correspondant au contour extérieur de la monture (2) et par l'intermédiaire de laquelle la monture (2) est engagée dans la vessie respiratoire (3) et est fixée par le côté ouvert vers le bas, à l'aide d'un collier (13), sur une partie à bride (12) entourant l'ouverture (3c).

3. Appareil de protection respiratoire selon la revendication 1, caractérisé en ce que la monture (2) comporte en haut une tubulure (8) sur laquelle est fixé un soufflet plissé (4) et en ce que dans la tubulure (8) peut être engagée une tubulure (10) reliée à la cartouche chimique (1 ) et dont l'étanchéité par rapport à la tubulure (8) est assurée par l'intermédiaire d'un joint d'étanchéité (11 ).

4. Appareil de protection respiratoire selon les revendications 1, 2 et 3, caractérisé en ce que le côté, ouvert vers le bas, de la monture (2) et l'orifice de sortie (1 b) de la cartouche chimique (1 ) sont recouverts par un couvercle d'obturation (14) qui est fixé sur la partie à bride (12) de la vessie respiratoire (3).

5. Appareil de protection respiratoire selon la revendication 4, caractérisé en ce que le couvercle d'obturation (14) est pourvu, sur le côté extérieur, d'un revêtement thermiquement isolant (16).

6. Appareil de protection respiratoire selon les revendications 1 à 4, caractérisé en ce qu'entre la paroi de la monture (2) et la cartouche chimique (1 ) ainsi qu'entre le côté inférieur (1 b) de la cartouche chimique et le couvercle d'obturation (14) sont créés des volumes intermédiaires reliés entre eux.

7. Appareil de protection respiratoire selon les revendications 1 à 5, caractérisé en ce que la monture (2) est divisée sur la périphérie, comporte un certain nombre de fentes (2a) qui débouchent dans la vessie respiratoire (3).

## Claims

1. Respiratory protection device as an escape apparatus with reciprocating respiration, comprising a chemical cartridge (1) generating oxygen, a respirator bag (3) connected to the chemical cartridge, the chemical cartridge having its inlet opening secured on the top end face of the respirator bag, and a respirator hose (6) with a mouthpiece (7), characterised in that
a) the chemical cartridge (1) is situated inside the respirator bag (3) and is wholly sheathed therefrom in such a way that the outer surface (A) of the chemical cartridge is surrounded on all sides, when the device is in use, by a free space in the respirator bag, and
b) the chemical cartridge is surrounded by a thermally insulating holder (2) in the form of a downwardly open pot, which is situated at the lower end face (3b) of the respirator bag (3) and projecting into it.

2. Respiratory protection device according to claim 1, characterised in that at the lower end face (3b), the respirator bag (3) has an opening (3c) corresponding to the external outline of the holder (2), through which the holder (3) is inserted into the respirator bag (3) and with its downwardly open side is secured on a flange element (12) surrounding the opening (3c) by means of a clamping ring (13).

3. Respiratory protection device according to claim 1, characterised in that the holder (2) has a pipe connector (8) at the top, on which is secured a bellows (4) and that a pipe connector (10), connected to the chemical cartridge (1) is insertable into the pipe connector (8) and is sealed relative to the pipe connector (8) by a packing (11).

4. Respiratory protection device according to claims 1, 2 and 3, characterised in that the open lower side of the holder (2) and the outlet opening (1 b) of the chemical cartridge (1) are shut off by a closure lid (14) which is secured on the flange element (12) of the respirator bag (3).

5. Respiratory protection device according to claim 4, characterised in that the closure lid (14) is provided on its outer side with a thermally insulating cover (16).

6. Respiratory protection device according to claims 1 to 4, characterised in that interconnecting interstices are formed between the wall of the holder (2) and the chemical cartridge (1) as wel as between the underside (1 b) of the chemical cartridge and the closure lid (14).

7. Respiratory protection device according to claims 1 to 5, characterised in that the holder (2) comprises a number of peripherally distributed outlet slots (2a) which open the respirator bag (3).
